# EUROPÄISCHE PATENTSCHRIFT

(11) **EP 1 367 231 B1**
(45) Veröffentlichungstag und Bekanntmachung des Hinweises auf die Patenterteilung: **20.04.2005**
(21) Anmeldenummer: 03009499.9
(22) Anmeldetag: 28.04.2003
(51) Int. Cl.: F01L 13/00, F01L 1/24

(54) **Ventilhubsteuerung für Verbrennungsmotoren von Kraftfahrzeugen**
Valve lift control for internal combustion engines of vehicles
Système de contrôle de levée de soupape pour moteurs à combustion interne de véhicules

(30) Priorität: 10.05.2002 DE 10220692
(43) Veröffentlichungstag der Anmeldung: 03.12.2003
(73) Patentinhaber: Hydraulik-Ring GmbH, 97828 Marktheidenfeld (DE)
(72) Erfinder: Maisch, Dieter, 72664 Kohlberg (DE)
(74) Vertreter: Jackisch-Kohl, Anna-Katharina

(56) Entgegenhaltungen:
- EP-A- 0 814 240
- FR-A- 2 724 975
- US-A- 5 673 660
- PATENT ABSTRACTS OF JAPAN vol. 009, no. 272 (M-425), 30. Oktober 1985 (1985-10-30) -& JP 60 116809 A (MAZDA KK), 24. Juni 1985 (1985-06-24)
- PATENT ABSTRACTS OF JAPAN vol. 009, no. 070 (M-367), 30. März 1985 (1985-03-30) -& JP 59 201911 A (MAZDA KK), 15. November 1984 (1984-11-15)
- PATENT ABSTRACTS OF JAPAN vol. 018, no. 548 (M-1689), 19. Oktober 1994 (1994-10-19) -& JP 06 193415 A (UNISIA JECS CORP), 12. Juli 1994 (1994-07-12)

## Beschreibung

Die Erfindung betrifft eine Ventilhubsteuerung für Verbrennungsmotoren von Kraftfahrzeugen nach dem Oberbegriff des Anspruches 1.

Mit Ventilhubsteuerungen werden Ventile eines Verbrennungsmotors von Kraftfahrzeugen nur so weit geöffnet, daß für den jeweiligen Leistungsbedarf des Motors die entsprechende Kraftstoffmenge in den Verbrennungsraum eingespritzt wird. Die Steuerwelle wirkt auf ein Stellelement in Form eines Hebels, der auf den Ventilschaft wirkt. Dieses mechanische Steuerelement ist störanfällig und erlaubt keine genaue Einstellung des Ventilhubes.

Beim gattungsbildenden Stand der Technik (EP-A-0 814 240) besteht die Steuereinrichtung aus zwei ineinandergreifenden Hubkolben, die zusammen einen mit einer Hydraulikmediumquelle zu verbindenden Hohlraum begrenzen. Der eine Hohlkolben ist im Motorgehäuse axial unverschieblich, jedoch um seine Achse drehbar gelagert. In der Wandung des Hohlkolbens befinden sich in Umfangs- und in Längsrichtung gegeneinander versetzte Öffnungen, die durch den inneren Hohlkolben verschlossen werden können. Er ist mit dem einen Arm eines zweiarmigen Kipphebels verbunden, an dessen anderem Arm der Schaft eines Einlaßventiles angreift. Der Kipphebel ist mittig mit einer Rolle versehen, an der sich eine Nocke einer Nockenwelle abstützt. Durch Drehen der Nockenwelle wird über den Kipphebel der innere Hohlkolben gegen die Kraft einer im Hohlraum befindlichen Druckfeder verschoben. Das in diesem Hohlraum befindliche Hydraulikmedium wird über einen Kanal, der mit einer der Öffnungen im äußeren Hohlkolben verbunden ist, verdrängt. Sobald diese Öffnung durch den inneren Hohlkolben abgeschlossen ist, kann das Hydraulikmedium aus dem Hohlraum der Steuereinrichtung nicht mehr verdrängt werden. Die Steuereinrichtung bildet dann eine Abstützung für den Kipphebel, der beim weiteren Drehen der Nockenwelle durch deren Nocken so geschwenkt wird, daß das Ventil geöffnet wird. Die Eintauchtiefe des inneren Hohlkolbens in den äußeren Hohlkolben kann dadurch verändert werden, daß der äußere Hohlkolben mittels zweier Zahnstangentriebe um seine Achse gedreht wird. Da die Öffnungen im Mantel des äußeren Hohlkolbens in Längs- und in Umfangsrichtung versetzt zueinander liegen, kommt beim Drehen des äußeren Hohlkolbens eine axial höher oder tiefer liegende Öffnung mit dem Kanal in Verbindung. Dementsprechend muß der innere Hohlkolben weiter oder weniger weit zum äußeren Hohlkolben verschoben werden, um die Öffnungen zu verschließen. Somit kann der Hub des Ventils verändert werden. Die Zangenstangengetriebe mit den Zahnstangen und den am Umfang des äußeren Hohlkolbens befindlichen Zähnen erfordern eine aufwendige und genaue Herstellung und Montage. Für die in ihrer Längsrichtung verschieblichen Zahnstangen ist außerdem ein entsprechend langer Einbauraum erforderlich.

Es ist bekannt (JP-A-59-201911), ein Saugventil mittels eines Nockens einer Steuerwelle in eine Arbeits- und eine Ruhestellung zu bringen. Der Nocken der Steuerwelle liegt an einem Kolben an, der mit einem Konusteil zusammenwirkt, um einen Kippbügel zu blockieren oder freizugeben.

Es ist ferner bekannt (FR-A-2 724 975), zur Hubsteuerung eines Einlaßventiles eine Steuereinheit an einem Ende eines zweiarmigen Kipphebels anzulenken. Die Steuereinheit kann durch einen Nocken einer Steuerwelle senkrecht zur Schwenkachse des Kippbügels verschoben werden. In einer angehobenen Stellung kann ein unter dem Druck eines Hydraulikmediums stehender Kolben einen in der Steuereinheit angeordneten Verriegelungsbolzen gegen Federkraft teilweise in eine gehäusefeste Sperröffnung verschieben. Die Steuereinheit ist dadurch in einer oberen Lage im Gehäuse arretiert, so daß die Nockenwelle über den Kippbügel des Einlaßventils über einen größeren Hubweg verstellt werden kann. Der Erfindung liegt die Aufgabe zugrunde, die gattungsgemäße Ventilhubsteuerung so auszubilden, daß der Ventilhub in konstruktiv einfacher Weise genau und zuverlässig eingestellt werden kann.

Diese Aufgabe wird bei der gattungsgemäßen Ventilhubsteuerung erfindungsgemäß mit den kennzeichnenden Merkmalen des Anspruches 1 gelöst.

Bei der erfindungsgemäßen Ventilhubsteuerung wird die Steuereinrichtung hydraulisch betätigt. Da das Hydraulikmedium in einem Kraftfahrzeug ohnehin vorhanden ist, kann die Steuereinrichtung einfach mit dem notwendigen Hydraulikmedium versorgt werden. Mit der Steuereinrichtung kann der Hub des Ventiles einfach und genau eingestellt werden.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsformen näher erläutert. Es zeigen
- Fig. 1 bis Fig. 6: verschiedene Stellungen einer erfindungsgemäßen Ventilhubsteuerung bei oben liegender Nockenwelle,
- Fig. 7: eine zweite Ausführungsform einer erfindungsgemäßen Ventilhubsteuerung bei unten liegender Nockenwelle.

Mit der im folgenden beschriebenen Ventilhubsteuerung kann der Hub von Ventilen in Verbrennungsmotoren vorzugsweise variabel verändert werden. Fig. 1 zeigt einen Zylinderkopf 1 eines Verbrennungsmotors, in dem je nach Art des Motors eine unterschiedliche Zahl von Verbrennungsräumen und zugehörigen Ventilen 2 vorgesehen ist. In Fig. 1 ist eines dieser Ventile 2 dargestellt, das einen Ventilteller 3 hat, mit dem eine Einlaßöffnung 4 in den Brennraum geschlossen werden kann. Der Ventilteller 3 sitzt am Ende eines Ventilschaftes 5, der gegen die Kraft wenigstens einer Druckfeder 6 in eine Offenstellung verschoben werden kann. Der Ventilschaft 5 weist an seinem dem Ventilteller 3 gegenüberliegenden Ende einen Federteller 7 auf, an dem sich das eine Ende der Druckfeder 6 abstützt. Ihr anderes Ende ist zylinderkopfseitig abgestützt. Dadurch wird der Ventilteller 3 durch die Druckfeder 6 in seine in Fig. 1 dargestellte Schließstellung gezogen. Das über den Federteller 7 ragende Ende 8 des Ventilschaftes 5 ist kalottenförmig ausgebildet und liegt in einer pfannenartigen Aufnahme 9 am freien Ende eines Armes 10 eines zweiarmigen Kipphebels 11. Er wird quer zu seiner gedachten Schwenkachse in einer Gabel 12 lagegesichert, die am Zylinderkopf 1 vorgesehen ist. Der andere Arm 13 des Kipphebels 11 liegt auf einem Stellzylinder 14 auf, der in einer Bohrung 15 im Zylinderkopf 1 verschiebbar gelagert ist. Der Stellzylinder 14 nimmt einen Hohlkolben 16 auf, der an einem Nocken 17 einer Steuerwelle 18 anliegt. Der Hohlkolben 16 nimmt wenigstens eine Druckfeder 19 auf, die sich mit einem Ende an einem Boden 20 des Hohlkolbens 16 und mit ihrem anderen Ende an einem Boden 21 des Stellzylinders 14 abstützt. Der Hohlkolben 16 ist durch die Druckfeder 19 stets so belastet, daß er mit seinem Boden 20 an einer Steuerkurve 22 des Nockens 17 der Steuerwelle 18 anliegt. Der Hohlkolben 16 ist abgedichtet im Stellzylinder 14 verschiebbar geführt. Da der Hohlkolben 16 die Druckfeder 19 aufnimmt, ergibt sich eine sehr kompakte Bauform.

Wenn genügend Einbauraum zur Verfügung steht, kann das Teil 16 auch massiv ausgebildet sein. Dann ist wegen der Druckfeder 19, die zwischen der Stirnseite des Teiles 16 und dem Boden 21 des Stellzylinders 14 liegt, eine größere Baulänge der Steuereinrichtung gegeben.

Der Stellzylinder 14 ist über einen Teil seiner Länge von einem Ringraum 23 umgeben, der im Zylinderkopf 1 vorgesehen ist und in den eine Bohrung 24 mündet. Der Ringraum 23 wird durch einen im Durchmesser erweiterten Abschnitt der Bohrung 15 gebildet.

Der Stellzylinder 14 weist mit geringem Abstand von seinem Boden 21 in seiner Zylinderwand 25 über den Umfang verteilt angeordnete Durchlässe 26, vorzugsweise Bohrungen, auf, über die der Ringraum 23 mit dem Innenraum 27 des Stellzylinders 14 verbunden ist.

Die beiden Enden der Hebelarme 10, 13 sind in Richtung auf den Ventilschaft 5 bzw. den Stellzylinder 14 abgewinkelt. Auf der anderen Seite ist der Kipphebel 11 mit einer Erhöhung 28 versehen, die sich über den größten Teil der Länge des Kipphebels 11 erstreckt und an dem eine Nockenwelle 29 anliegt. Mit ihr wird der Kipphebel 11 in noch zu beschreibender Weise geschwenkt, um das Ventil 2 zu öffnen.

Der Kipphebel 11 ist nicht fest gelagert, sondern liegt mit den Enden seiner Arme 10, 13 am Ventilschaft 5 bzw. am Stellzylinder 14 an.

Fig. 1 zeigt die Ausgangsstellung der Ventilhubsteuerung, in der ein Nocken 30 der Nockenwelle 29 nicht in Eingriff mit dem Kipphebel 11 ist. Die Steuerwelle 18 ist in eine Stellung gedreht, in welcher ein Berührbereich 31 zwischen der Steuerkurve 22 und dem Boden 20 des Hohlkolbens 16 den größten Abstand zur Achse 32 der Steuerwelle 18 hat. In dieser Stellung ist das Ventil 2 geschlossen. Der Hohlkolben 16 hat Abstand vom Boden 21 des Stellzylinders 14, dessen Bohrungen 26 den Ringraum 23 mit dem Innenraum 27 des Stellzylinders 14 sowie mit dem Innenraum 33 des Hohlkolbens 16 verbinden. Wird die Nockenwelle 29 in Pfeilrichtung 34 (Fig. 2) gedreht, gelangt der Nocken 30 im Bereich des Armes 13 auf den Kipphebel 11. Er wird darum im Uhrzeigersinn geschwenkt, wodurch der Stellzylinder 14 gegen die Kraft der Druckfeder 19 verschoben wird. Da die Steuerwelle 18 nicht gedreht wird, stützt sich der Hohlkolben 16 an der Steuerkurve 22 des Nockens 17 der Steuerwelle 18 ab. Der Stellzylinder 14 wird so weit auf dem Hohlkolben 16 verschoben, daß die Bohrungen 26 in der Zylinderwand 25 des Stellzylinders 14 durch den Hohlkolben 16 geschlossen werden. Dadurch wird die Verbindung zwischen den Innenräumen 27, 33 des Stellzylinders 14 und des Hohlkolbens 16 gegenüber dem Ringraum 23 geschlossen. Das in den beiden Innenräumen 27, 33 befindliche Hydraulikmedium wird dadurch eingeschlossen, so daß der Stellzylinder 14 nicht mehr gegenüber dem Hohlkolben 16 verschoben werden kann. Solange die Bohrungen 26 des Stellzylinders 14 noch nicht verschlossen sind, wird beim Verschieben des Stellzylinders 14 das Hydraulikmedium aus den Innenräumen 27, 33 über die Bohrungen 26 und den Ringraum 23 zurück in die Bohrung 24 und damit in den Hydraulikmediumkreislauf verdrängt. Sobald die Bohrungen 26 durch den Hohlkolben 16 verschlossen sind, wirken der Stellzylinder 14 und der Hohlkolben 16 als Festlager für den Kipphebel 11. Wie Fig. 2 zeigt, befindet sich der Nocken 30 zu diesem Zeitpunkt im Bereich des Armes 13 des Kipphebels 11. Das Ventil 2 nimmt zu diesem Zeitpunkt noch seine Schließstellung ein, da der Kipphebel 11 bei der beschriebenen Kippbewegung lediglich auf dem kalottenförmigen Ende 8 des Ventilschaftes 5 schwenkt.

Wird die Nockenwelle 29 aus der Stellung gemäß Fig. 2 weiter in Drehrichtung 34 gedreht (Fig. 3), schwenkt nunmehr der Kipphebel 11 entgegen dem Uhrzeigersinn, da der Arm 13 des Kipphebels 11 auf dem Stellzylinder 14, der als Festlager dient, abgestützt wird. Der Ventilschaft 5 wird somit gegen die Kraft der Druckfeder 6 verschoben, wodurch der Ventilteller 3 vom Ventilsitz abhebt und die Einlaßöffnung 4 in den Verbrennungsraum öffnet.

Fig. 4 zeigt den maximalen Ventilhub. Er ist dann erreicht, wenn die Nockenwelle 29 so weit gedreht ist, daß die Nocke 30 in Richtung auf den Kipphebel 11 am weitesten vorsteht. In dieser Stellung (Fig. 4) ist der Kipphebel 11 entgegen dem Uhrzeigersinn am weitesten geschwenkt, so daß der Ventilschaft 5 am weitesten verschoben ist. Das Ventil 2 hat somit den größten Hub ausgeführt. Der Ventilteller 3 ist am weitesten von seinem Ventilsitz entfernt.

Wenn die Nockenwelle 29 weiter in Richtung 34 gedreht wird, wird der Kipphebel 11 vom Ventilschaft 5 im Uhrzeigersinn zurückgeschwenkt. Über den Federteller 7 wird der Ventilschaft 5 durch die Druckfeder 6 zurückgeschoben, wodurch der Kipphebel 11 in entsprechendem Maße geschwenkt wird. Die Nockenwelle 29 und der Kipphebel 11 gelangen schließlich wieder in die Stellung gemäß Fig. 1, in der das Ventil 2 die Einlaßöffnung 4 in den Verbrennungsraum schließt. Sobald das Ventil 2 geschlossen ist, wird der Stellzylinder 14 entlastet, so daß er unter der Kraft der Druckfeder 19 gegenüber dem Hohlkolben 16 zurückgeschoben wird. Sobald der Hohlkolben 16 die Bohrungen 26 in der Zylinderwand 25 des Stellzylinders 14 freigibt, kann das Hydraulikmedium über die Bohrung 24 und den Ringraum 23 in die Innenräume 27, 33 des Stellzylinders 14 und des Hohlkolbens 16 zurückströmen. Da sich der Federraum zwischen dem Stellzylinder 14 und dem Hohlkolben 16 hierbei vergrößert, wird das Hydraulikmedium aus der Bohrung 24 angesaugt.

Aufgrund des beschriebenen Aufbaus wird gleichzeitig auch ein Ventilspielausgleich erreicht, so daß die Ventile zuverlässig geöffnet und geschlossen werden.

Die Kraft der Druckfeder 19 im Stellzylinder 14 ist deutlich kleiner als die Kraft der Druckfeder 6, mit der das Ventil 2 belastet wird. Die Kraft der Druckfeder 19 ist aber auf jeden Fall so groß, daß ein sicheres Anlegen des Stellzylinders 14 und des Hohlkolbens 16 am Kipphebel 11 bzw. an der Steuerkurve 22 der Steuerwelle 18 gewährleistet ist.

Das Laufspiel zwischen dem Hohlkolben 16 und dem Stellzylinder 14 ist so gering, daß eine Dichtfunktion vorliegt. Das Hydraulikmedium gelangt darum nicht nach außen, so daß Leckageverluste vermieden oder nur vernachlässigbar klein sind.

Für jeden Zylinder des Verbrennungsmotors ist ein Hebel 11 mit der entsprechenden Ventilhubsteuerung vorgesehen. Auf der Steuerwelle 18 können je nach Steuerstrategie mehrere oder auch nur eine Steuerbahn 22 liegen.

Mit der Steuerwelle 18 kann der Ventilhub verändert werden. Der Ventilhub kann so eingestellt werden, daß in den jeweiligen Brennraum nur so viel Kraftstoff eingespritzt wird, wie für die augenblickliche Leistung des Verbrennungsmotors benötigt wird.

Durch Verdrehen der Steuerwelle 18 kann der Abstand des Hohlkolbens 16 von der Achse 32 der Steuerwelle 18 verändert werden, je nach Drehlage der Steuerwelle. In den Fig. 1 bis 4 ist die Steuerwelle 18 so gedreht, daß der Hohlkolben 16 den größten Abstand von der Achse 32 der Steuerwelle 18 hat. Die Fig. 5 und 6 zeigen den Fall, daß der Hohlkolben 16 von der Achse 32 der Steuerwelle 18 den kleinsten Abstand hat. Die Steuerwelle 18 ist hierzu aus der Stellung gemäß den Fig. 1 bis 4 im Uhrzeigersinn gedreht worden, bis die Steuerwelle 5 die Lage gemäß den Fig. 5 und 6 erreicht hat. Der Hohlkolben 16 liegt mit seinem Boden 20 unter der Kraft der Druckfeder 19 an der Steuerkurve 22 des Nockens 17 der Steuerwelle 18 an. Der Hohlkolben 16 ist so weit aus dem Stellzylinder 14 herausgeschoben, daß die Stirnseite 35 des Hohlkolbens 16 im Bereich unterhalb der Bohrungen 26 in der Zylinderwand 25 des Stellzylinders 14 liegt. Die Innenräume 27, 33 des Stellzylinders 14 und des Hohlkolbens 16 sind somit mit dem Ringraum 23 und der Bohrung 24 verbunden.

Wird die Nockenwelle 29 in Richtung 34 gedreht, dann wird der Kipphebel 11 in der anhand der Fig. 1 bis 4 beschriebenen Weise im Uhrzeigersinn so gekippt, daß der Stellzylinder 14 gegenüber dem Hohlkolben 16 gegen die Kraft der Druckfeder 19 verschoben wird. Der Hohlkolben 16 stützt sich auf der Steuerkurve 22 der Steuerwelle 18 ab. Da die Steuerwelle 18 so gedreht ist, daß der Abstand zwischen dem Hohlkolben 16 und der Achse 32 der Steuerwelle 18 minimal ist, wird der Stellzylinder 14 im Vergleich zur Lage der Steuerwelle gemäß den Fig. 1 bis 4 wesentlich weiter verschoben, bis die Bohrungen 26 des Stellzylinders 14 durch den Hohlkolben 16 geschlossen sind. Dann wirken der Stellzylinder 14 und der Hohlkolben 16 in der beschriebenen Weise als Festlager für den Kipphebel 11. Aufgrund des großen Verschiebeweges des Stellzylinders 14 wird der Kipphebel 11 im Uhrzeigersinn sehr weit geschwenkt. Dies hat zur Folge, daß durch Drehen der Nockenwelle 29 das Ventil 2 gar nicht geöffnet wird. Wie Fig. 6 zeigt, nimmt der Nocken 30 der Nockenwelle 29 seine maximale Hublage ein, ohne daß der Kipphebel 11 so geschwenkt wird, daß das Ventil 2 geöffnet wird. Mittels der Steuerwelle 18 kann somit auch ein Nullhub des Ventils 2 erreicht werden.

Je nach Drehlage der Steuerwelle 18 kann der Hub des Ventiles 2 zwischen dem Maximalhub (Fig. 1 bis 4) und dem Nullhub (Fig. 5 und 6) eingestellt werden. Wenn die Steuerwelle 18 Zwischenstellungen zwischen der Maximalstellung (Fig. 1 bis 4) und der Minimalstellung (Fig. 5 und 6) einnimmt, kann der Hub des Ventils 2 zwischen dem Maximalhub gemäß den Fig. 1 bis 4 und dem Nullhub gemäß den Fig. 5 und 6 stufenlos eingestellt werden. Dadurch kann in sehr einfacher Weise genau die Menge an Kraftstoff eingestellt werden, die für den jeweiligen Leistungsbedarf des Verbrennungsmotors in den Verbrennungsraum eingespritzt wird.

Fig. 7 zeigt, daß die Lage von Nockenwelle 29 und Steuerwelle 18 vertauscht werden kann. An der Funktionsweise der Ventilhubsteuerung ändert sich dadurch nichts. Der Hohlkolben 16 liegt auf der Erhöhung 28 des Kipphebels 11 unter der Kraft der Druckfeder 19 auf. Mit dem abgebogenen Ende seines Armes 13 liegt der Kipphebel 11 an der Nockenwelle 29 an.

Der Stellzylinder 14 liegt an der Steuerkurve 22 des Nockens 17 der Steuerwelle 18 an. Sie ist so gedreht, daß der Stellzylinder 14 den kleinsten Abstand von der Achse 32 der Steuerwelle 18 hat. Die Stirnseite 35 des Hohlkolbens 16 liegt mit Abstand von den Bohrungen 26 in der Zylinderwand 25 des Stellzylinders 14. Die Bohrungen 26, die entsprechend der vorhergehenden Ausführungsform nahe benachbart zum Boden des Stellzylinders 14 vorgesehen sind, sind somit durch den Hohlkolben 16 nicht geschlossen. Das Hydraulikmedium kann aus der Bohrung 24 in den Ringraum 23 und von dort über die Bohrungen 26 in die Innenräume 27 und 33 des Stellzylinders 14 und des Hohlkolbens 16 gelangen.

Wenn die Nockenwelle 29 dreht, wird der Kipphebel 11 durch ihren Nocken 30 zunächst entgegen dem Uhrzeigersinn gekippt, wobei sich der Kipphebel 11 mit seinem Arm 10 auf der Stirnseite des Ventilschaftes 5 abstützt. Da die Kraft der Druckfeder 6 größer ist als die Kraft der Druckfeder 19, wird beim Kippen des Kipphebels 11 durch den Nocken 30 der Ventilschaft 5 noch nicht verschoben, so daß das Ventil 2 während des Kippvorganges nicht geöffnet wird. Der Hohlkolben 16 wird gegen die Kraft der Druckfeder 19 verschoben, während sich der Stellzylinder 14 an der Steuerkurve 22 der Steuerwelle 18 abstützt. Beim Verschieben des Hohlkolbens 16 wird der Innenraum 27, 33 verkleinert. Das darin befindliche Hydraulikmedium wird über die Bohrungen 26 des Stellzylinders 14 und den Ringraum 23 in die Bohrung 24 zurück in den Motorhydraulikraum verdrängt. Sobald der Hohlkolben 16 die Bohrungen 26 verschließt, bilden der Stellzylinder 14 und der Hohlkolben 16 ein Festlager für den Kipphebel 11.

Diese Stellung des Hohlkolbens 16 wird entsprechend der vorigen Ausführungsform schon dann erreicht, wenn sich der Nocken 30 der Nockenwelle 29 noch nicht in seiner maximalen Verstellage befindet, in der sich der Nocken 30, bezogen auf die Stellung gemäß Fig. 7, auf der diametral gegenüberliegenden Seite der Nockenwelle 29 befindet. Dadurch wird der Kipphebel 11 beim Weiterdrehen der Nokkenwelle 29 entgegen dem Uhrzeigersinn gekippt, wodurch der Ventilschaft 5 gegen die Kraft der Druckfeder 6 verschoben und damit das Ventil 2 geöffnet wird.

Beim weiteren Drehen der Nockenwelle 29 schließt das Ventil 2 wieder, indem der Ventilschaft 5 über den Federteller 7 von der Druckfeder 6 zurückgeschoben wird. Der Kipphebel 11 wird hierbei im Uhrzeigersinn gekippt. Sobald das Ventil 2 geschlossen ist, gelangt der Nocken 30 der Nockenwelle 29 wieder in eine solche Lage, daß die Druckfeder 19 den Hohlkolben 16 zurückschiebt und dabei den Kipphebel 11 in die Ausgangslage gemäß Fig. 7 zurückführt. Sobald der Hohlkolben 16 die Bohrungen 26 im Stellzylinder 14 freigibt, wird das Hydraulikmedium aus der Bohrung 24 angesaugt.

Um den Hub des Ventiles 2 zu verändern, wird die Steuerwelle 18 gedreht. Je nach Drehstellung der Steuerwelle 18 bzw. ihres Nockens 17 wird der Hub des Ventiles 2 variabel verändert. Dadurch wird erreicht, daß der Kraftstoff nur in einer solchen Menge in den Brennraum des Verbrennungsmotors gespritzt wird, wie für die jeweilige Leistung des Verbrennungsmotors notwendig ist.

Das Hydraulikmedium, das für den Betrieb der Steuereinrichtung 14, 16 notwendig ist, kann sich auch in einem vorgespannten Speicher befinden. Gibt der Hohlkolben 16 die Bohrungen 26 im Stellzylinder 14 frei, wird das Hydraulikmedium aus dem vorgespannten Speicher . angesaugt. Umgekehrt kann das Hydraulikmedium beim Verkleinern des Innenraumes 27, 33 der Steuereinrichtung 14, 16 in den Speicher verdrängt werden.

Der Kreislauf des Hydraulikmediums mit dem vorgespannten Speicher kann in sich geschlossen sein. Es ist aber auch möglich, den vorgespannten Speicher über ein Rückschlagventil mit dem Motorölkreislauf zu verbinden und über ihn zu speisen. Dadurch wird insbesondere ein Leckageausgleich erreicht.

## Patentansprüche

1. Ventilsteuerung für Verbrennungsmotoren von Kraftfahrzeugen, mit mindestens einer zur Einstellung des Hubes von Ventilen (2) vorgesehenen Steuereinrichtung (14, 16), mit der wenigstens eine Nockenwelle (29) und mindestens ein Steuerteil (18) zusammenwirken, wobei die Steuereinrichtung (14, 16) durch Hydraulikmedium betätigbar ist und zwei relativ zueinander gegen die Kraft wenigstens eines Federelementes (19) verschiebbare und bewegbare Steuerelemente (14 und 16) aufweist, deren eines Steuerelement (14) hülsenförmig ausgebildet ist, das das andere Steuerelement (16) aufnimmt, das als Hohlkolben ausgebildet ist, und die beiden Steuerelemente (14 und 16) einen gemeinsamen, mit einer Hydraulikmedium-Quelle verbindbaren Hohlraum (27, 33) begrenzen, in dem sich Hydraulikmedium befindet, wobei das eine Steuerelement (14) wenigstens eine Verbindung (26) aufweist, über die das Hydraulikmedium in und aus dem Hohlraum (27, 33) gelangen kann und die durch das andere Steuerelement (16) verschließbar ist, wobei das eine Steuerelement (14) an einem auf einem Ventilschaft (5) des Ventils (2) wirkenden, vorzugsweise zweiarmigen Kipphebel (11) abgestützt ist und das andere Steuerelement (16) mit dem Steuerteil (18) zusammenwirkt,
**dadurch gekennzeichnet, daß** das Steuerteil (18) eine Steuerwelle mit einem Nocken (17) ist, an deren Steuerkurve (22) das andere Steuerelement (16) unter der Kraft des Federelementes (19) mit seinem Boden (20) stetig anliegt.

2. Ventilhubsteuerung, insbesondere nach Anspruch 1,
**dadurch gekennzeichnet, daß** der Kipphebel (11) schwimmend gelagert ist.

3. Ventilhubsteuerung nach Anspruch 1 oder 2,
**dadurch gekennzeichnet, daß** das eine Steuerelement (14) an einem Hebelarm (13) und der Ventilschaft (5) am anderen Hebelarm (10) des Kipphebels (11) angreift.

4. Ventilhubsteuerung nach Anspruch 3,
**dadurch gekennzeichnet, daß** der Ventilschaft (5) mit einem kalottenförmigen Ende (8) in eine gelenkpfannenartige Aufnahme (9) des Kipphebels (11) eingreift.

5. Ventilhubsteuerung nach einem der Ansprüche 1 bis 4,
**dadurch gekennzeichnet, daß** die Nockenwelle (29) am Kipphebel (11) etwa in dessen halber Länge angreift.

6. Ventilhubsteuerung nach einem der Ansprüche 1, 2 und 4,
**dadurch gekennzeichnet, daß** die Nockenwelle (29) am einen Hebelarm (13) des Kipphebels (11) und das andere Steuerelement (16) etwa in dessen halber Länge angreift.

7. Ventilhubsteuerung nach einem der Ansprüche 1 bis 6,
**dadurch gekennzeichnet, daß** die Steuereinrichtung (14, 16) bei verschlossener Verbindung (26) des einen Steuerelementes (14) ein Festlager für den Kipphebel (11) bildet.

8. Ventilhubsteuerung nach einem der Ansprüche 1 bis 7,
**dadurch gekennzeichnet, daß** die beiden Steuerelemente (14, 16) durch die Nockenwelle (29) relativ zueinander verstellbar sind.

9. Ventilhubsteuerung nach einem der Ansprüche 1 bis 8,
**dadurch gekennzeichnet, daß** die Kraft der Feder (19) der beiden Steuerelemente (14, 16) kleiner ist als die Kraft einer das Ventil (2) in die Schließstellung belastenden Feder (6).

10. Ventilhubsteuerung nach einem der Ansprüche 1 bis 9,
**dadurch gekennzeichnet, daß** das Hydraulikmedium dem Motorölkreislauf entnehmbar ist.

11. Ventilhubsteuerung nach einem der Ansprüche 1 bis 10,
**dadurch gekennzeichnet, daß** das Hydraulikmedium einem Speicher entnehmbar ist, der vorteilhaft in einem eigenen Hydraulikmedium-Kreislauf liegt und vorzugsweise über ein Rückschlagventil an den Motorölkreislauf angeschlossen ist und vom Motorölkreislauf gespeist wird.

## Claims

1. A valve control for internal combustion engines of motor vehicles, comprising at least one control device (14, 16) provided for adjusting the lift of valves (2), with which at least one camshaft (29) and at least one control component (18) cooperate, wherein the control device (14, 16) is operable by means of hydraulic medium and has two control elements (14 and 16) which are displaceable and movable relative to one another against the force of at least one spring element (19), one control element (14) of which is sleeve-shaped, the said control element receiving the other control element (16) which is a hollow piston, and the two control elements (14 and 16) define a common cavity (27, 33) connectible to a hydraulic medium source, in which cavity hydraulic medium is located, wherein one control element (14) has at least one connection (26) via which the hydraulic medium is able to pass into and out of the cavity (27, 33) and which is closable by means of the other control element (16), wherein one control element (14) is supported on a preferably two-armed rocker lever (11) acting on a valve stem (5) of the valve (2), and the other control element (16) cooperates with the control component (18),
**characterised in that** the control component (18) is a control shaft with a cam (17), against the control cam (22) of which the base (20) of the other control element (16) constantly butts under the force of the spring element (19).

2. A valve lift control, particularly according to Claim 1,
**characterised in that** the rocker lever (11) is floatingly mounted.

3. A valve lift control according to Claim 1 or 2,
**characterised in that** one control element (14) acts on one lever arm (13) and the valve stem (5) acts on the other lever arm (10) of the rocker lever (11).

4. A valve lift control according to Claim 3,
**characterised in that** a spherical end (8) of the valve stem (5) engages into a socket-like receptacle (9) of the rocker lever (11).

5. A valve lift control according to one of Claims 1 to 4,
**characterised in that** the camshaft (29) acts on the rocker lever (11) approximately halfway along the said rocker lever.

6. A valve lift control according to one of Claims 1, 2 and 4,
**characterised in that** the camshaft (29) acts on one lever arm (13) of the rocker lever (11) and the other control element (16) acts approximately halfway along the said rocker lever.

7. A valve lift control according to one of Claims 1 to 6,
**characterised in that**, when the connection (26) of one control element (14) is closed, the control device (14, 16) forms a fixed bearing for the rocker lever (11).

8. A valve lift control according to one of Claims 1 to 7,
**characterised in that** the two control elements (14, 16) are adjustable relative to one another by means of the camshaft (29).

9. A valve lift control according to one of Claims 1 to 8,
**characterised in that** the force of the spring (19) of the two control elements (14, 16) is less than the force of a spring (6) loading the valve (2) into the closed position.

10. A valve lift control according to one of Claims 1 to 9,
**characterised in that** the hydraulic medium may be taken from the engine oil circuit.

11. A valve lift control according to one of Claims 1 to 10,
**characterised in that** the hydraulic medium may be taken from a reservoir which advantageously lies in its own hydraulic medium circuit and is preferably connected to the engine oil circuit via a non-return valve and is supplied by the engine oil circuit.

## Revendications

1. Commande de soupape pour des moteurs à combustion interne de véhicule automobile, comprenant au moins un moyen de commande (14, 16) prévu pour le réglage de la course de soupape (2) et avec lequel coopèrent au moins un arbre à cames (29) et au moins une partie de commande (18), ledit moyen de commande (14, 16) pouvant être actionné par un fluide hydraulique et comprenant deux éléments de commande (14 et 16) déplaçables l'un par rapport à l'autre à l'encontre de la force d'au moins un élément à ressort (19), parmi lesquels un élément de commande (14) est réalisé en forme de douille qui reçoit l'autre élément de commande (16) qui est réalisé sous forme de piston creux, et les deux éléments de commande (14 et 16) délimitent une cavité commune (27, 33) susceptible d'être reliée à une source de fluide hydraulique et dans laquelle se trouve du fluide hydraulique, et dans laquelle un premier des éléments de commande (14) comprend au moins une liaison (26) via laquelle le fluide hydraulique peut parvenir dans la cavité (27, 33) et en sortir, et qui peut être obturée par l'autre élément de commande (16), ledit premier élément de commande (14) étant soutenu sur un levier basculant (11), de préférence à deux bras, qui agit sur une tige (5) de la soupape (2), et l'autre élément de commande (16) coopérant avec la partie de commande (18),
**caractérisée en ce que** la partie de commande (18) est un arbre de commande avec une came (17), tel que l'autre élément de commande (16) s'applique en permanence par son fond contre la courbe de commande (22) de ladite came sous la force de l'élément à ressort (17).

2. Commande de soupape, en particulier selon la revendication 1,
**caractérisée en ce que** le levier basculant (11) est monté en flottement.

3. Commande de soupape selon l'une ou l'autre des revendications 1 et 2, **caractérisée en ce que** ledit premier élément de commande (14) attaque l'un des bras de levier (13), et la tige de soupape (5) attaque l'autre bras de levier (10) du levier basculant (11).

4. Commande de soupape selon la revendication 3, **caractérisée en ce que** la tige de soupape (5) s'engage, par une extrémité (8) en forme de calotte, dans un logement (9) en forme de coupelle d'articulation du levier basculant (11).

5. Commande de soupape selon l'une des revendications 1 à 4,
**caractérisée en ce que** l'arbre à cames (29) attaque le levier basculant (11) approximativement à la moitié de sa longueur.

6. Commande de soupape selon l'une des revendications 1, 2 est 4,
**caractérisée en ce que** l'arbre à cames (29) attaque l'un des bras de levier (13) du levier basculant (11) et l'autre élément de commande (16) approximativement à la moitié de sa longueur.

7. Commande de soupape selon l'une des revendications 1 à 6,
**caractérisée en ce que** le moyen de commande (14, 16) forme un palier fixe pour le levier basculant (11) lorsque de la liaison (26) du premier élément de commande (14) est obturée.

8. Commande de soupape selon l'une des revendications 1 à 7,
**caractérisée en ce que** les deux éléments de commande (14, 16) sont déplaçables l'un par rapport à l'autre par l'arbre à cames (29).

9. Commande de soupape selon l'une des revendications 1 à 8,
**caractérisée en ce que** la force du ressort (19) des deux éléments de commande (14, 16) est inférieure à la force d'un ressort (6) qui charge la soupape (2) dans la direction de fermeture.

10. Commande de soupape selon l'une des revendications 1 à 9,
**caractérisée en ce que** le fluide hydraulique peut être prélevé du circuit d'huile du moteur.

11. Commande de soupape selon l'une des revendications 11 10,
**caractérisée en ce que** le fluide hydraulique peut être prélevé d'un accumulateur, qui se trouve avantageusement dans un propre circuit hydraulique et est de préférence raccordé au circuit d'huile du moteur par une soupape antiretour, et qui est alimenté par le circuit d'huile du moteur.
